# EUROPÄISCHE PATENTSCHRIFT

(11) **EP 0 379 950 B1**
(45) Veröffentlichungstag und Bekanntmachung des Hinweises auf die Patenterteilung: **05.08.1992**
(21) Anmeldenummer: 90100872.2
(22) Anmeldetag: 17.01.1990
(51) Int. Cl.: D06F 39/02

(54) **Waschmaschine oder Waschtrockner mit einer Dosiereinrichtung**
Washing machine or dryer with a dosing device
Machine à laver ou à sécher avec un dispositif de dosage

(30) Priorität: 21.01.1989 DE 3901686
(43) Veröffentlichungstag der Anmeldung: 01.08.1990
(73) Patentinhaber: Miele & Cie. GmbH & Co., D-33325 Gütersloh (DE)
(72) Erfinder: Domke, Rudolf, D-4800 Bielfeld 14 (DE); Fey, Hans, D-4830 Gütersloh 1 (DE); Fechtel, Benedikt, D-4837 Verl 1 (DE); Husemann, Dieter, D-4800 Bielefeld 15 (DE)

(56) Entgegenhaltungen:
- DE-A- 2 501 969
- DE-A- 3 447 303
- US-A- 3 074 596

## Beschreibung

Die Erfindung betrifft eine Waschmaschine oder einen Waschtrockner mit Einrichtungen für die programmgemäße Zugabe von flüssigen und/oder pulverförmigen Wäschebehandlungsmitteln in den Laugenbehälter, einer Bedienblende, einem im Blendenbereich der Maschine angeordneten Waschmitteleinspülkasten und mit einem an anderer Stelle der Maschine angeordneten Vorratsbehälter für flüssige Wäschebehandlungsmittel.

Die vorgegebene Dosiereinrichtung soll die automatische Zugabe von flüssigen Wäschebehandlungsmitteln während des Waschgangs ermöglichen.

Es ist bereits bekannt, zur Erfüllung dieser Erfordernisse eine Wäschebehandlungsmaschine mit einem Vorratsbehälter und einer Dosierpumpe für die Zugabe von Wäschebehandlungsmitteln auszurüsten.

Aus der DE-U 70 22 325 ist beispielsweise eine Dosiereinrichtung für Weichspülmittel bekannt, wodurch die für den Spülgang benötigte Menge Weichspülmittel automatisch in den Laugenbehälter oder in die Waschmitteleinspülkammer dosiert wird.
Weiterhin ist aus der DE-OS 34 47 303 eine Waschmaschine bekannt, bei der ein Vorratsbehälter für Flüssigmittel über einen Einfüllstutzen im Einspülkasten befüllt werden kann. Das Flüssigmittel wird aus dem Vorratsbehälter direkt in den Laugenbehälter gepumpt.

Bei den bekannten Dosiereinrichtungen ist der Vorratsbehälter jeweils nur für eine Art von Wäschebehandlungsmitteln vorgesehen - z. B. nur für Weichspülmittel oder Flüssigwaschmittel. Der Benutzer des Gerätes kann nicht individuell festlegen, welche Wäschebehandlungsmittel er dem Waschprozeß automatisch zuführen will.

Aufgabe der Erfindung ist es daher, eine Waschmaschine oder einen Waschtrockner mit einer Einrichtung für die Zugabe flüssiger Wäschebehandlungsmittel so zu gestalten, daß der Benutzer je nach Bedarf unterschiedliche Wäschebehandlungsmittel in dem Vorratsbehälter bevorraten kann und daß die jeweils erforderliche Dosiermenge des eingefüllten Mittels automatisch an der richtigen Stelle des Waschprogrammablaufs direkt in den Laugenbehälter dosiert wird.

Diese Aufgabe wird erfindungsgemäß durch die Merkmale des Anspruchs 1 gelöst. Vorteilhafte Ausgestaltungen und Weiterbildungen der Erfindung ergeben sich aus den nachfolgenden Ansprüchen.

Die mit der Erfindung erzielbaren Vorteile liegen insbesondere darin, daß aus einem Vorratsbehälter je nach Bedarf bzw. Waschgewohnheiten der Benutzer wahlweise flüssige Wäschebehandlungsmittel wie Flüssigwaschmittel, Enthärtungsmittel und flüssige Chlorbleiche in den Vor- und/oder Hauptwaschgang oder Weichspülmittel in den letzten Spülgang dosiert werden können.
Bei Zugabe von Flüssigwaschmittel wird die entsprechende Waschmittelmenge im Zwei-Laugenprogramm automatisch fachgerecht in 1/4 für die Vorwäsche und 3/4 für die Hauptwäsche aufgeteilt und dem Laugenbehälter zugeführt. Durch die Betätigung einer Verstelleinrichtung im Bereich des Vorratsbehälters legt der Benutzer fest, welches Wäschebehandlungsmittel in dem Vorratsbehälter bevorratet wird und gibt dadurch der Programmsteuerung ein Signal, wann die programmgemäße Zugabe des Behandlungsmittels erfolgen muß.
Die Dosiermenge kann vom Benutzer vorgewählt werden und wird für die folgenden Waschgänge gespeichert, damit nicht vor jedem weiteren Waschgang mit gleichem Wäschebehandlungsmittel eine erneute Festlegung der Dosiermenge erfolgen muß.
In einer vorteilhaften Weiterbildung der Erfindung ist eine Dosierautomatik vorgesehen, die den Wert der Dosiermenge in Abhängigkeit der zu Beginn des ersten Waschganges zugelaufenen Wassermenge berechnet. Dadurch ist eine Dosiermengenanpassung für unterschiedliche Gewebearten und Wäschemengen möglich.

Ein Ausführungsbeispiel der Erfindung ist in der Zeichnung dargestellt und wird im folgenden näher beschrieben. Es zeigen:
Fig. 1 eine Wäschebehandlungsmaschine mit schematisch dargestelltem Vorratsbehälter (3),
Fig. 2 eine schematische Darstellung der Wäschebehandlungsmaschine
Fig. 3 die Anzeigeeinrichtung (11) der Bedienblende (1),
Fig. 4 den Vorratsbehälter (3) mit Füllstutzen (21) in der Seitenansicht im Schnitt.

In der Fig. 1 ist die Bedienblende einer Wäschebehandlungsmaschine mit 1 bezeichnet.
Im Bereich der Bedienblende (1) ist ein Waschmitteleinspülkasten (2) für die manuelle Zugabe von Wäschebehandlungsmitteln vorgesehen. Der Vorratsbehälter (3) für flüssige Wäschebehandlungsmittel ist im unteren Bereich der Maschine hinter einer Montageklappe herausnehmbar angeordnet. Der Vorratsbehälter (3) kann z. B. in Führungsnuten (4) in das Gehäuse einschiebbar gelagert sein. Im Bereich des Vorratsbehälters (3) ist eine Verstelleinrichtung (5) vorgesehen, an der der Benutzer vorgeben muß, welche Art von Wäschebehandlungsmittel in den Vorratsbehälter (3) eingefüllt wurde. Die Verstelleinrichtung (5) kann z. B. als Einschubsperre für den Vorratsbehälter (3) ausgebildet sein. Der Vorratsbehälter (3) weist dabei vorzugsweise zur Einschubrichtung des Behälters schräg verlaufende Führungsnuten (6, 7) auf, in denen der als Einschubsperre ausgebildete Verstellhebel der Verstelleinrichtung (5) geführt wird. Soll der Vorratsbehälter (3) in das Gehäuse der Maschine eingeschoben werden, muß zunächst der Verstellhebel in die Richtung einer Führungsnut (6 oder 7) gelegt werden, damit der Vorratsbehälter (3) in das Gehäuse eingeschoben werden kann. Die Führungsnuten (6, 7) sind mit Symbolen (8, 9) für verschiedene Wäschebehandlungsmittel versehen. Je nachdem, welche Art von Wäschebehandlungsmittel in den Vorratsbehälter (3) gefüllt wurde, muß der Verstellhebel in die entsprechende Winkelstellung zur Einschubrichtung gebracht werden. Die Verstelleinrichtung (5) ist schaltungstechnisch mit der Programmsteuereinrichtung (10) der Maschine verbunden. Je nach Winkelstellung des Verstellhebels erfolgt die automatische programmgemäße Zugabe des flüssigen Wäschebehandlungsmittels. Wurde z. B. Weichspülmittel in den Vorratsbehälter (3) eingefüllt, muß der Verstellhebel der Verstelleinrichtung (5) in die Richtung der Position des Symbols (9) zeigen. Entsprechend der Winkelstellung des Verstellhebels erfolgt die automatische Dosierung des Weichspülmittels im letzten Spülgang. Wenn Flüssigwaschmittel in den Vorratsbehälter (3) eingefüllt wurde, muß der Benutzer den Verstellhebel in Richtung der Position des Symbols (8) umlegen, damit der Programmsteuereinrichtung (10) signalisiert wird, daß die Zugabe des Mittels in den Vor- bzw. Hauptwaschgang erfolgen muß. Dabei wird die Dosiermenge automatisch fachgerecht in 1/4 für den Vorwaschgang und 3/4 für den Hauptwaschgang aufgeteilt. Wenn ein Waschprogramm ohne Vorwäsche angewählt wurde, erfolgt die Zugabe der gesamten Dosiermenge allein in den Hauptwaschgang. Im Bereich des Vorratsbehälters (3) können noch zusätzliche Einstellungen für weitere Wäschebehandlungsmittel vorgesehen werden.
Durch die als Einschubsperre ausgebildete Verstelleinrichtung (5) wird der Benutzer nach dem Befüllen des Vorratsbehälters (3) gezwungen, der Programmsteuerung (10) zu signalisieren, welche Art von Wäschebehandlungsmittel in den Behälter gefüllt wurde. Eine Fehldosierung aufgrund einer falschen Mittelangabe des Benutzers bei der Programmwahl ist somit ausgeschlossen.
Innerhalb der Anzeigeeinrichtung (11) der Bedienblende (1) der Maschine wird über die Mittelanzeige (12, 13) angezeigt, welches Wäschebehandlungsmittel in den Behälter gefüllt wurde. Für die Anzeige der Art des Wäschebehandlungsmittels kann z. B. jedem Symbol der Anzeigeeinrichtung (11) eine LED zugeordnet sein, die bei Anwahl der Einrichtung für die automatische Zugabe der flüssigen Wäschebehandlungsmittel über die Schalteinrichtung (14) als Dauerlicht aufleuchtet.
Entsprechend der Anzahl der Einstellmöglichkeiten im Bereich des Vorratsbehälters (3) für unterschiedliche Wäschebehandlungsmittel sind in der Anzeigeeinrichtung (11) Symbole und LEDs für die Mittelanzeige (12, 13) vorhanden. Für den Vorratsbehälter (3) ist eine Flüssigkeitsniveaumeßeinrichtung (15) vorgesehen. Der Wert des Flüssigkeitsstandes kann über die Anzeigeeinrichtung (11) der Bedienblende (1) angezeigt werden. Es wäre aber auch möglich, ein Restniveau oder einen leeren Vorratsbehälter (3) durch Blinken einer LED zu signalisieren.
Die Anwahl der Einrichtung für die automatische Zugabe der flüssigen Wäschebehandlungsmittel kann über eine Schalteinrichtung (14) erfolgen. Die Mittelanzeige (12, 13) leuchtet dann als Dauerlicht auf.
Weiterhin kann die entsprechende Dosiermenge innerhalb der Anzeigeeinrichtung (11) angezeigt werden. Hierzu ist es möglich, verschiedenen Zahlenwerten für die Dosiermengen LEDs zuzuordnen, die entsprechend der eingestellten Dosiermenge aufleuchten oder den genauen Zahlenwert in einem Display anzeigen zu lassen. Wird während der Entnahme des Wäschebehandlungsmittels ein Restniveau erreicht, blinkt die Mittelanzeige (12 oder 13) oder eine Restniveauanzeige (16), um den Benutzer auf das erforderliche Nachfüllen des Vorratsbehälters (3) aufmerksam zu machen. Die Vorwahl der Dosiermenge erfolgt über Eingabetasten (17) innerhalb der Anzeigeeinrichtung (11). Mit der Taste "+" und der Taste "-" wird das Volumen nach Herstellerangabe für das Wäschebehandlungsmittel angewählt und in einem Memory-Speicher der Programmsteuereinrichtung (10) für die nachfolgenden Waschgänge festgehalten. Eine Veränderung des abgespeicherten Wertes kann ebenfalls über die Eingabetasten (17) erfolgen. Wenn ein Waschgang mit automatischer Dosierung angewählt wurde, leuchten die LEDs der Mittel- und Mengenanzeige (12 oder 13 und 18) mit dem Start des Programms als Dauerlicht auf. Dabei wird die abgespeicherte Dosiermenge und die Art des in dem Vorratsbehälter (3) bevorrateten Wäschebehandlungsmittels angezeigt. Für eine Umstellung auf ein anderes Wäschebehandlungsmittel - z. B. von Weichspülmittel auf Flüssigwaschmittel - ist die Reinigung des Vorratsbehälters (3) erforderlich und ein Reinigungsprogrammschritt für die Zufuhrleitung (19) der Dosiereinrichtung vorgesehen. Dazu muß die Zufuhrleitung (19) für das Wäschebehandlungsmittel vom Vorratsbehälter (3) gelöst werden. Der Vorratsbehälter (3) sollte gereinigt und mit Wasser gefüllt wieder mit der Zufuhrleitung (19) verbunden und in das Gehäuse eingeschoben werden. Die Zufuhrleitung (19) für das Wäschebehandlungsmittel ist vom Vorratsbehälter (3) bis zum Einspülpunkt (20) in den Laugenbehälter noch mit dem vorhergehenden Wäschebehandlungsmittel gefüllt. Diese Restmenge kann durch ein Durchspülen mit dem Wasser aus dem Vorratsbehälter (3) entfernt werden. Das Durchspülen der Zufuhrleitung (19) wird durch ein gleichzeitiges Drücken der Tasten "+" und "-" (17) eingeleitet. Dabei wird Wasser entsprechend der angezeigten Dosiermenge durch die Zufuhrleitung (19) gepumpt. Zweckmäßigerweise kann vor dem Durchspülen die maximale Dosiermenge angwählt werden. Nach dem Durchspülen der Zufuhrleitung (19) kann das Wasser aus dem Vorratsbehälter (3) entfernt und das neue Wäschebehandlungsmittel eingefüllt werden.

Nach dem Wechsel des Wäschebehandlungsmittels ist die Zufuhrleitung (19) vom Vorratsbehälter (3) über die Mittelpumpe (21) bis zum Einspülpunkt (20) in den Laugenbehälter noch nicht mit Wäschebehandlungsmittel gefüllt. Ein Vorfüllen der Zufuhrleitung (19) kann ebenfalls durch gleichzeitiges Drücken der Tasten "+" und "-" (17) erfolgen. Während des Pumpvorganges blinkt die Dosiermengenanzeige (18).

Zur leichteren Handhabung beim Befüllen des Vorratsbehälters (3) kann der Behälter mit einem Füllstutzen (22) versehen sein. Der Füllstutzen (22) ist in einem Ansatz (23) des Vorratsbehälters (3) einschiebbar gelagert. In der im Ansatz (23) eingeschobenen Stellung verschließt der Füllstutzen (22) den Vorratsbehälter (3). In der ausgezogenen Stellung bietet er eine große Öffnung zum leichten Befüllen des Vorratsbehälters (3). Durch das Herausziehen des Füllstutzens (22) aus dem Ansatz (23) wird der Füllstutzen (22) automatisch geöffnet und vergrößert.
Damit das Wäschebehandlungsmittel beim Einfüllen in den Vorratsbehälter (3) nicht bis in den Füllstuzten (22) steht, ist eine optische "Voll-Anzeige" (24) am Vorratsbehälter (3) vorhanden.
Um den Behälter nach dem Befüllen wieder in das Gehäuse einschieben zu können, muß der Verstellhebel der Verstelleinrichtung (5) wieder entsprechend der Befüllung in die richtige Winkellage zur Einschubrichtung gebracht werden, damit der Programmsteuereinrichtung (10) signalisiert wird, welche Art von Wäschebehandlungsmittel eingefüllt wurde.
In einer vorteilhaften Weiterbildung der Erfindung wird die programmgemäße Zugabe des Wäschebehandlungsmittels von einer Dosierautomatik innerhalb der Programmsteuerung (10) gesteuert. Die Dosiermenge wird dabei in Abhängigkeit der zu Beginn des ersten Waschganges zugelaufenen Wassermenge berechnet. In einer Wertetabelle sind als Grundlage für die Berechnung der Dosiermenge Nennwassermengen für die unterschiedlichen Waschprogramme und Programmabschnitte abgespeichert. Die zu Beginn des ersten Waschganges zugelaufene Wassermenge wird erfaßt und mit den abgespeicherten Nennwassermengen entsprechend der Programmwahl verglichen. Falls nun z. B. aufgrund einer geringeren Beladungsmenge weniger Wasser zugelaufen ist, verringert sich die über die Anzeigeeinrichtung (11) angezeigte und vorgewählte Dosiermenge im gleichen Verhältnis wie die abgespeicherte Nennwassermenge zur zugelaufenen Ist-Wassermenge.

## Patentansprüche

1. Waschmaschine oder Waschtrockner mit Einrichtungen für die programmgemäße Zugabe von flüssigen und/oder pulverförmigen Wäschebehandlungsmitteln in den Laugenbehälter, einer Bedienblende, einem im Blendenbereich der Maschine angeordneten Waschmitteleinspülkasten und mit einem an anderer Stelle der Maschine angeordneten Vorratsbehälter für flüssige Wäschebehandlungsmittel,
dadurch gekennzeichnet,
daß
- der Vorratsbehälter (3) hinter einer Montageklappe des Gerätes herausnehmbar angeordnet ist und wahlweise zur Aufnahme unterschiedlicher Wäschebehandlungsmittel vorgesehen ist,
- im Bereich des Vorratsbehälters (3) eine Verstelleinrichtung (5) angeordnet ist, an der die Art des in den Vorratsbehälter (3) eingefüllten Wäschebehandlungsmittels einstellbar ist und daß entsprechend der Einstellung die programmgemäße Zugabe des Wäschebehandlungsmittels in den Laugenbehälter erfolgt,
- innerhalb der Bedienblende (1) eine Anzeigeeinrichtung (11) angeordnet ist, in der die Art des im Vorratsbehälter (3) befindlichen Wäschebehandlungsmittels anzeigbar ist.

2. Waschmaschine oder Waschtrockner nach Anspruch 1,
dadurch gekennzeichnet,
daß die Verstelleinrichtung (5) schaltungstechnisch mit der Programmsteuereinrichtung (10) für die programmgemäße Zugabe des Wäschebehandlungsmittels verbunden ist und daß die Zugabe des Wäschebehandlungsmittels je nach Vorgabe des Benutzers in den Vor- und/oder Hauptwaschgang oder in einen Spülgang erfolgt.

3. Waschmaschine oder Waschtrockner nach Anspruch 2,
dadurch gekennzeichnet,
daß die Verstelleinrichtung (5) als Einschubsperre für den Vorratsbehälter (3) ausgebildet ist.

4. Waschmaschine oder Waschtrockner nach einem der Ansprüche 1 bis 3,
dadurch gekennzeichnet,
daß die Verstelleinrichtung (5) schaltungstechnisch mit der Anzeigeeinrichtung (11) für die Anzeige des im Vorratsbehälter (3) befindlichen Wäschebehandlungsmittels verbunden ist.

5. Waschmaschine oder Waschtrockner nach Anspruch 1,
dadurch gekennzeichnet,
daß über eine Eingabeeinrichtung der Bedienblende (1) eine Vorwahl der Dosiermenge erfolgt,
daß die jeweils vorgewählte Dosiermenge von der Anzeigeeinrichtung (11) anzeigbar ist und
daß der Wert der Dosiermenge in einem Speicher der Programmsteuereinrichtung (10) abgespeichert wird.

6. Waschmaschine oder Waschtrockner nach Anspruch 5,
dadurch gekennzeichnet,
daß die abgespeicherte Dosiermenge bei Programmwahl eines Waschprogramms mit Zwei-Laugenprogramm automatisch in die Dosiermengen 1/4 für den Vorwaschgang und 3/4 für den Hauptwaschgang aufgeteilt wird.

7. Waschmaschine oder Waschtrockner nach einem der Ansprüche 1 bis 6,
dadurch gekennzeichnet,
daß die Einrichtung für die programmgemäße Zugabe der flüssigen Wäschebehandlungsmittel über eine Schalteinrichtung (14) in Betrieb gesetzt wird.

8. Waschmaschine oder Waschtrockner nach Anspruch 1,
dadurch gekennzeichnet,
daß die Einrichtung für die Zugabe der flüssigen Wäschebehandlungsmittel mit Hilfe eines von der Programmsteuereinrichtung (10) gesteuerten Reinigungsprogrammschrittes gereinigt wird, wenn eine Umstellung auf ein anderes Wäschebehandlungsmittel erfolgt.

9. Waschmaschine oder Waschtrockner nach Anspruch 1 und 8,
dadurch gekennzeichnet,
daß nach einem Wechsel des Wäschebehandlungsmittels ein Vorpumpen des neuen Mittels in der Zufuhrleitung (19) bis zum Einspülpunkt (20) der Zufuhrleitung (19) in den Laugenbehälter erfolgt.

10. Waschmaschine oder Waschtrockner nach Anspruch 1,
dadurch gekennzeichnet,
daß die programmgemäße Zugabe des Wäschebehandlungsmittels von einer Dosierautomatik innerhalb der Programmsteuereinrichtung (10) steuerbar ist, wobei die Dosiermenge des Wäschebehandlungsmittels in Abhängigkeit der zu Beginn des ersten Waschganges zugelaufenen Wassermenge berechnet wird.

## Claims

1. Washing machine or washer-drier, having means for the program-controlled addition of liquid and/or powder detergents into the liquor container, an operating panel, a detergent box which is disposed in the panel region of the machine, and a storage container for storing liquid detergents, which is disposed at another location on the machine,
characterised in that
- the storage container (3) is disposed behind a mounting flap of the appliance, so as to be removable therefrom, and is provided so as to accommodate different detergents selectively;
- an adjusting means (5) is disposed in the region of the storage container (3), at which adjusting means the type of detergent introduced into the storage container (3) is settable, and in that the program-controlled addition of the detergent into the liquor container is effected in accordance with the setting;
- an indicating means (11) is disposed inside the operating panel (1), the type of detergent situated in the storage container (3) being displayable in said indicating means.

2. Washing machine or washer-drier according to claim 1,
characterised in that
the adjusting means (5) is connected, by circuitry, to the program controlling means (10) for the program-controlled addition of the detergent, and in that the addition of the detergent into the preliminary and/or main washing operation or into a rinsing operation is effected according to the prerequisite of the user.

3. Washing machine or washer-drier according to claim 2,
characterised in that
the adjusting means (5) is in the form of an insertable barrier for the storage container (3).

4. Washing machine or washer-drier according to one of claims 1 to 3,
characterised in that
the adjusting means (5) is connected, by circuitry, to the indicating means (11) for displaying the detergent situated in the storage container (3).

5. Washing machine or washer-drier according to claim 1,
characterised in that
the dosage amount is preselected through the intermediary of an input mechanism of the operating panel (1), in that each preselected dosage amount is displayable by the indicating means (11), and in that the value of the dosage amount is stored in a storage unit of the program controlling means (10).

6. Washing machine or washer-drier according to claim 5,
characterised in that,
if a washing program with a two-liquor program is selected, the stored dosage amount is automatically divided into the following dosage amounts: 1/4 for the prewashing operation and 3/4 for the main washing operation.

7. Washing machine or washer-drier according to one of claims 1 to 6,
characterised in that
the means for the program-controlled addition of the liquid detergents is actuated through the intermediary of a switching means (14).

8. Washing machine or washer-drier according to claim 1,
characterised in that
the means for the addition of the liquid detergents is cleaned by means of a cleaning program step, which is controlled by the program controlling means (10), when a changeover to another detergent is effected.

9. Washing machine or washer-drier according to claims 1 and 8,
characterised in that,
after a change of detergent, the new detergent in the feed pipe (19) is prepumped up to the point (20) where the feed pipe (19) discharges into the liquor container.

10. Washing machine or washer-drier according to claim 1,
characterised in that
the program-controlled addition of the detergent is controllable by means of an automatic dosing unit inside the program controlling means (10), the dosage amount of detergent being calculated in dependence on the amount of water provided at the beginning of the first washing operation.

## Revendications

1. Machine à laver ou à sécher, avec des dispositifs d'addition programmée de produits lessiviels liquides et/ou en poudre dans la cuve à linge, un panneau de commande, un tiroir distributeur de lessive disposé dans la région du panneau de commande de la machine, et un réservoir de produits lessiviels liquides disposé en un autre endroit de la machine,
caractérisée en ce que
- le réservoir (3) est disposé de manière amovible derrière un volet de montage de la machine et est prévu pour recevoir au choix différents produits lessiviels,
- un dispositif de réglage (5) est disposé dans la région du réservoir (3) et permet de régler le type de produit lessiviel rempli dans le réservoir (3), et l'addition programmée du produit lessiviel dans la cuve à linge s'effectue conformément au réglage,
- un afficheur (11), sur lequel peut être affiché le type de produit lessiviel présent dans le réservoir (3), est disposé dans le panneau de commande (1).

2. Machine à laver ou à sécher selon la revendication 1,
caractérisée en ce que
le dispositif de réglage (5) est fonctionnellement relié au dispositif de commande à programme (10) pour l'addition programmée du produit lessiviel, et en ce que l'addition du produit lessiviel s'effectue, selon la sélection de l'utilisateur, dans le cycle de prélavage ou de lavage principal ou dans un cycle de rinçage.

3. Machine à laver ou à sécher selon la revendication 2,
caractérisée en ce que
le dispositif de réglage (5) est conçu comme bloqueur d'insertion du réservoir (3).

4. Machine à laver ou à sécher selon l'une des revendications 1 à 3,
caractérisée en ce que
le dispositif de réglage (5) est fonctionnellement relié à l'afficheur (11) pour l'affichage du produit lessiviel présent dans le réservoir (3).

5. Machine à laver ou à sécher selon la revendication 1,
caractérisée en ce
qu'une présélection de la quantité dosée s'effectue au moyen d'un dispositif d'introduction de données du panneau de commande (1), en ce que la quantité dosée respectivement présélectionnée peut être affichée par l'afficheur (11), et en ce que la quantité dosée est mémorisée dans une mémoire du dispositif de commande à programme (10).

6. Machine à laver ou à sécher selon la revendication 5,
caractérisée en ce que
la quantité dosée mémorisée est, en cas de sélection d'un programme à prélavage, automatiquement répartie en 1/4 pour le cycle de prélavage et 3/4 pour le cycle de lavage principal.

7. Machine à laver ou à sécher selon l'une des revendications 1 à 6,
caractérisée en ce que
le dispositif d'addition programmée de produits lessiviels liquides est mis en service au moyen d'un commutateur (14).

8. Machine à laver ou à sécher selon la revendication 1,
caractérisée en ce que
le dispositif d'addition programmée de produits lessiviels liquides est, lors du passage à un autre produit lessiviel, nettoyé à l'aide d'un cycle de nettoyage commandé par le dispositif de commande à programme (10).

9. Machine à laver ou à sécher selon les revendications 1 et 8,
caractérisée en ce
qu'à la suite d'un changement de produit lessiviel, un pompage préalable du nouveau produit est effectué dans la conduite d'apport (19), jusqu'au point de déversement (20) de la conduite d'apport (19) dans la cuve à lessive.

10. Machine à laver ou à sécher selon la revendication 1,
caractérisée en ce que
l'addition programmée du produit lessiviel peut être commandée au moyen d'un doseur automatique présent dans le dispositif de commande à programme (10), la quantité dosée de produit lessiviel étant calculée en fonction de la quantité d'eau introduite au début du premier cycle de lavage.
